# EUROPÄISCHE PATENTSCHRIFT

(11) **EP 0 867 660 B1**
(45) Veröffentlichungstag und Bekanntmachung des Hinweises auf die Patenterteilung: **04.06.2003**
(21) Anmeldenummer: 98104241.9
(22) Anmeldetag: 10.03.1998
(51) Int. Cl.: F23N 5/12

(54) **Vorrichtung zum Überwachen eines Brenners**
Monitoring device of a burner
Dispositif de surveillance d'un brûleur

(30) Priorität: 25.03.1997 DE 19712373
(43) Veröffentlichungstag der Anmeldung: 30.09.1998
(73) Patentinhaber: ROBERT BOSCH GMBH, 70442 Stuttgart (DE)
(72) Erfinder: Krieger, Klaus, 73249 Wernau (DE)

(56) Entgegenhaltungen:
- EP-A- 0 634 611
- AU-B- 510 294
- DE-B- 2 825 478
- GB-A- 2 156 103
- US-A- 3 610 789
- US-A- 3 627 458

## Beschreibung

Die Erfindung geht aus von einer Vorrichtung zum Überwachen eines Brenners nach der Gattung des unabhängigen Anspruchs.

### Stand der Technik

Aus der AU 510 294 B ist eine Vorrichtung zum Überwachen eines Brenners mit einem Sensor zum Erfassen einer Flamme des Brenners bekannt, die eine Verstärkerschaltung und eine Spannungsquelle aufweist. Der Sensor und die Verstärkerschaltung werden von der Spannungsquelle versorgt, wobei als Spannungsquelle eine Netz-Wechselspannung genutzt wird. Der den Sensor enthaltende Schaltungsteil ist dabei über einen komplexen Spannungsteiler mit der Netz-Wechselspannung verbunden. Die Verstärkerschaltung hingegen liegt über einen Schutzwiderstand unmittelbar am Netz an.

Eine weitere Vorrichtung zum Überwachen eines Brenners mit einem Sensor zum Erfassen einer Flamme des Brenners und mit einer Verstärkerschaltung, der das Signal des Sensors zugeführt wird, ist aus der EP 634 611 A1 bekannt. Hierbei wird sowohl der Sensor als auch die Verstärkerschaltung von einer 24 Volt-Wechselspannungsquelle versorgt. Der Sensor ist über einen Kondensator und die Verstärkerschaltung über einen Widerstand mit der Wechselspannungsquelle verbunden.

Aus der EP-A 0 525 345 ist ebenfalls eine Vorrichtung und ein Verfahren zum Überwachen einer Flamme bekannt. Ein die Flamme überwachender Sensor gibt in Abhängigkeit von dem Zustand der Flamme ein Signal ab, das einen Gleichanteil enthält. Die entsprechende Gleichspannung wird in ein binäres Signal umgesetzt, dessen Frequenz proportional zum Betrag der Gleichspannung ist. Hierzu ist einem Komparator neben der Gleichspannung auch ein oszillierendes Dreiecksignal zugeführt.

Der Erfindung liegt die Aufgabe zugrunde, eine vereinfachte Schaltungsanordnung zum Überwachen der Flamme eines Brenners anzugeben, die mit einer Netz-Wechselspannung versorgt wird, jedoch ohne eine interne Bereitstellung einer Gleichspannungsquelle auskommt.

### Vorteile der Erfindung

Die Aufgabe wird mit der erfindungsgemäßen Vorrichtung zum Überwachen eines Brenners gemäß den kennzeichnenden Merkmalen des Anspruchs 1 gelöst, wobei sowohl der Sensor als auch die Verstärkerschaltung über einen komplexen Spannungsteiler mit der Spannungsquelle verbunden und mit der am komplexen Spannungsteiler auftretenden Wechselspannung versorgt werden. Dadurch entfällt die Bereitstellung einer internen Gleichspannung. Darüberhinaus werden mit der Verwendung eines komplexen Spannungsteilers durch gezielte Spannungsüberhöhungen höhere Sensorströme erzielt. Die Empfindlichkeit der Sensorsignalauswertung verbessert sich ebenfalls.

Weitere zweckmäßige Weiterbildungen der Erfindung ergeben sich aus den Maßnahmen der Unteransprüche.

Eine vorteilhafte Ausgestaltung besteht beispielsweise darin, dass zwischen Spannungsquelle und Sensor als Impedanz ein ohmscher Widerstand und/oder eine Kapazität verwendet sind. Mit der Hilfe der Impedanz lässt sich die gewünschte Amplitude der Versorgungsspannung für den Sensor einstellen.

### Zeichnung

Es zeigen Figur 1 ein Blockschaltbild, die Figuren 2 und 3 Schaltungsanordnungen von Ausführungsbeispielen.

### Beschreibung der Ausführungsbeispiele

Ein Sensor 10 überwacht eine Flamme eines Brenners 12, der geerdet ist. Mit dem Sensor 10 sind zueinander parallel geschaltene erste Kapazität 24 und zweiter Widerstand 26 elektrisch leitend verbunden. Deren gemeinsames Potential ist einer Verstärkerschaltung 14 zugeführt. Ein zweites gemeinsames Potential von erster Kapazität 24 und zweitem Widerstand 26 bildet eine weitere Eingangsgröße der Verstärkerschaltung 14. Das zweite gemeinsame Potential dient der Verstärkerschaltung 14 als in einem dritten Anschluß zugeführte Versorgung. Über eine Impedanz 20 ist das zweite Potential mit einer ersten Klemme L verbunden, die von einer Spannungsquelle 16 versorgt wird. Ein zweiter Anschluß der Spannungsquelle 16 ist einer zweiten Klemme N zugeführt. Über einen ersten Widerstand 18 ist die Verstärkerschaltung 14 mit der zweiten Klemme N verbunden.

Gemäß Figur 2 wird das Signal des Sensors 10 über einen sechsten und siebten Widerstand 44, 46 mit einem ersten gemeinsamen Potential der ersten Kapazität 24, einer ersten Zenerdiode 28, des zweiten Widerstands 26 und eines Gate-Anschlusses eines Verstärkers 30 A verbunden. Auf einem zweiten gemeinsamen Potential liegen erste Kapazität 24, erste Zenerdiode 28, zweiter Widerstand 26, Source-Anschluß des Verstärkers 30 A, zweite Zenerdiode 36, achter Widerstand 48 sowie Potentialtrennung 34. Ein vierter Widerstand 40 verbindet eine Basis eines Bipolartransistors 32 mit dem Drain-Anschluß des Verstärkers 30 A. Ein dritter Widerstand 38 ist zwischen Drain-Anschluß des Verstärkers 30 A und einem Potential, auf dem ein zweiter Anschluß der zweiten Zenerdiode 36 und der Kollektor des Bipolartransistors 32 liegen, angeordnet. Dieses Potential ist über den ersten Widerstand 18 mit der zweiten Klemme N verbunden. Die Potentialtrennung 34 gibt ein Ausgangssignal 22 ab. Ein zweiter Anschluß des achten Widerstands 48 ist mit der ersten Klemme L kontaktiert.

Die Verstärkerschaltung 14 gemäß Figur 3 unterscheidet sich von der nach Figur 2 dadurch, daß als Verstärker 30 B ein Darlington-Transistor verwendet ist. Dessen Kollektoranschluß ist unmittelbar mit der Potentialtrennung 34 verbunden. Zudem ersetzt eine zweite Kapazität 50 den achten Widerstand 48.

Die Spannungsquelle 16 sichert sowohl die Spannungsversorgung des Sensors 10 als auch der Verstärkerschaltung 14. Die gewünschten Spannungsverhältnisse lassen sich über einen aus der Impedanz 20 und dem ersten Widerstand 18 gebildeten Spannungsteiler einstellen. Wird als Impedanz 20 statt achtem Widerstand 48 die zweite Kapazität 50 verwendet, kann hierdurch eine Spannungserhöhung realisiert werden. Impedanz 20 und erster Widerstand 18 können auch bezogen auf die Anordnung gemäß Figur 1 vertauscht werden.

Der Sensor 10 überwacht die Flamme des Brenners 12. Unter Ausnutzung der ionisierenden Eigenschaften der Flamme kann der Sensor 10 als einfache, sich in den Flammenbereich erstreckende Elektrode, beispielsweise in Form eines Drahtes, ausgebildet sein. Wird der Sensor 10 mit einer Spannung in der beschriebenen Weise versorgt, fließt bei vorhandener Flamme ein Ionisierungsstrom gegen Erde ab. Die ionisierende Wirkung der Flamme läßt jedoch nur einen Stromfluß in eine Richtung zu. Bei fehlender Flamme ist der Ionisierungsstrom unterbunden.

Bei fehlender Flamme ist der Pfad zum Sensor 10 hochohmig. Die Diodenwirkung der Ionisierungsstrecke kommt damit nicht zum Tragen. Mit jeder Halbwelle der Spannungsquelle 16 wechselt der Stromfluß durch die erste Kapazität 24. Dadurch lädt sich die erste Kapazität 24 nicht auf eine betragsmäßig hohe Spannung auf. Der zweite Widerstand 26 dient quasi als Grundlast, um bei sehr kleinem Ionisierungsstrom, beispielsweise kleiner als 0,3 µA, das Eingangssignal für die Verstärkerschaltung 14 in der Weise anzupassen, daß bei diesem Stromfluß auf ein Fehlen der Flamme geschlossen wird.

Ist eine Flamme vorhanden, fließt der Ionisierungsstrom über die Flamme gegen Erde ab. Wegen der Gleichrichtereigenschaft der Flamme handelt es sich hierbei um einen pulsierenden Gleichstrom. Die erste Kapazität 24 lädt sich auf eine bestimmte Spannung auf. Die Gleichrichtereigenschaft der Flamme unterbindet eine Entladung. Die in der ersten Kapazität 24 gespeicherte Spannung wird der Verstärkerschaltung 14 zugeführt und ausgewertet. Das von der Verstärkerschaltung 14 generierte Ausgangssignal 22 zeigt an, ob eine Flamme vorhanden ist oder nicht.

In dem Ausführungsbeispiels gemäß Figur 2 sind zwischen Sensor 10 und erster Kapazität 24 aus Berührungsschutzgründen sechster und siebter Widerstand 44, 46 geschaltet. Sie liegen jeweils in der Größenordnung von 5 MΩ. Parallel zu erster Kapazität 24 und zweitem Widerstand 24 ist die erste Zenerdiode 28 angeordnet. Sie weist beispielsweise eine Durchbruchspannung von 12 V auf und schützt somit die Verstärkerschaltung 14 vor zu hohen Eingangsspannungen. Der Verstärker 30 A ist als selbstleitender Feldeffekttransistor, beispielsweise ein Sperrschichtfeldeffekttransistor, ausgeführt.

Liegt aufgrund der fehlenden Flamme eine betragsmäßig kleine, gegen Null gehende Spannung zwischen Gate und Source, wird die Drain-Source-Strecke niederohmig. Die sich daraufhin am Bipolartransistor 32 einstellenden Spannungsverhältnisse bewirken, daß der als Schalter wirkende Bipolartransistor 32 einen Stromfluß durch eine LED der Potentialtrennung 34 unterbindet. Damit sperrt ein das Licht der LED empfangender Transistor der Potentialtrennung 34. Das zugehörige Ausgangssignal 22 signalisiert, daß keine Brennerflamme vorhanden ist.

Brennt die Flamme des Brenners 12, lädt sich die erste Kapazität 24 auf eine Spannung auf. Diese Spannung liegt zwischen Gate und Source des Verstärkers 30 A an. Die Drain-Source-Strecke wird hochohmig, sodaß der der Stromverstärkung für die Optokoppler-LED dienende Bipolartransistor 32 schaltet. Durch die Optokoppler-LED der Potentialtrennung 34 fließt dann während jeder positiven Halbwelle ein Strom. Der zugehörige Empfänger der Potentialtrennung 34 erkennt anhand des pulsierenden Gleichsignals, daß eine Flamme vorhanden ist.

Die zweite Zenerdiode 36 schützt Potentialtrennung 34 und Bipolartransistor 32 vor Überspannungen.

In einer Realisierung liegen erster und achter Widerstand 18, 48 in der Größenordnung von 40 kΩ, dritter Widerstand 38 bei 50 kΩ, vierter Widerstand 40 bei 200 kΩ sowie erste Kapazität 24 bei 100 nF.

Bei dem Ausführungsbeispiel gemäß Figur 3 versorgt die nicht gezeigte Spannungsquelle 16 mittels der Klemmen L, N sowohl den Sensor 10 als auch die Verstärkerschaltung 14 über einen komplexen Spannungsteiler, der durch zweite Kapazität 50 und ersten Widerstand 18 gebildet ist. Die zweite Kapazität 50 ist hierbei so dimensioniert, daß deren Blindwiderstand bei Netzfrequenz ungefähr so groß ist wie der Wert des ersten Widerstands 18. Würde statt der zweiten Kapazität 50 ein ohmscher Widerstand in gleicher Größe des ersten Widerstands 18 verwendet, würde die Sensorspannung nur die halbe Netzspannung, bezogen auf Masse, betragen. Bei der hier vorgeschlagenen Realisierung jedoch wird die genannte Sensorspannung überschritten, sodaß sich ein höherer Ionisierungsstrom bei vorhandener Flamme einstellt. Die Empfindlichkeit der Auswerteschaltung verbessert sich.

Als Verstärker 30 B dient ein Darlington-Transistor, der zwei aus Gründen einer höheren Stromverstärkung gemäß der Darlington-Schaltung angeordnete Transistoren enthält. An der Schaltung für die Aufbereitung des Sensorsignals ändert sich nichts. Ist eine Flamme vorhanden, lädt sich die erste Kapazität 24 auf. In diesem Fall schaltet der Verstärker 30 B durch, sodaß die LED der Potentialtrennung 34 mit jeder positiven Halbwelle dem Empfänger eine vorhandene Flamme signalisiert. Bei fehlender Flamme sperrt der Verstärker 30 B. Damit ist ein Stromfluß durch die LED der Potentialtrennung 34 unterbunden.

Die Schaltungsanordnungen lassen sich vorteilhaft im öffentlichen Stromversorgungsnetz einsetzen. Ein Vertauschen der Anschlüsse von Phase L und Nulleiter N ist ohne weiteres möglich. Statt dem Netz als Spannungsquelle 16 ist eine Erzeugung einer oszillierenden Spannung beispielsweise mit Hilfe eines Transformators denkbar.

## Patentansprüche

1. Vorrichtung zum Überwachen eines Brenners (12), mit mindestens einem Sensor (10) zum Erfassen einer Flamme des Brenners (12), mit einer Verstärkerschaltung (14), der das Signal des Sensors (10) zugeführt ist, und mit einer Spannungsquelle (16), die den Sensor (10) und die Verstärkerschaltung (14) versorgt, wobei als Spannungsquelle eine vorhandene Netz-Wechselspannung vorgesehen ist, **dadurch gekennzeichnet, dass** der Sensor (10) und die Verstärkerschaltung (14) über einen komplexen Spannungsteiler (20, 18) mit der Spannungsquelle (16) verbunden sind und dass sowohl der Sensor (10) als auch die Verstärkerschaltung (14) mit der am komplexen Spannungsteiler (20, 18) auftretenden Wechselspannung versorgt sind.

2. Vorrichtung nach Anspruch 1, **dadurch gekennzeichnet, dass** der Sensor (10) und die Verstärkerschaltung (14) zwischen eine mit einem ersten Anschluß (L) der Spannungsquelle (16) verbundenen Impedanz (20) und einen mit dem zweiten Anschluß (N) der Spannungsquelle (16) verbundenen Widerstand (18) geschaltet sind.

3. Vorrichtung nach Anspruch 2, **dadurch gekennzeichnet, dass** als Impedanz (20) ein ohmscher Widerstand (48) und/oder ein Kondensator (50) verwendet sind.

4. Vorrichtung nach Anspruch 3, **dadurch gekennzeichnet, dass** der Kondensator so dimensioniert ist, dass dessen Blindwiderstand bei der Frequenz der Netz-Wechselspannung wenigstens näherungsweise so groß ist, wie der Wert des Widerstands (18).

5. Vorrichtung nach Anspruch 1, **dadurch gekennzeichnet, dass** die Verstärkerschaltung zumindest einen Transistor (30B, 32) enthält.

6. Vorrichtung nach Anspruch 5, **dadurch gekennzeichnet, dass** der Transistor (30B) ein Darlington-Transistor ist.

7. Vorrichtung nach Anspruch 2, **dadurch gekennzeichnet, dass** zwischen Impedanz (20) und Sensor (10) ein Kondensator (24) geschaltet ist.

8. Vorrichtung nach Anspruch 1, **dadurch gekennzeichnet, dass** die Verstärkerschaltung (14) ausgangsseitig eine Potentialtrennung (34) enthält.

9. Vorrichtung nach Anspruch 8, **dadurch gekennzeichnet, dass** die Potentialtrennung (34) Halbwellen der Netzwechselspannung überträgt.

10. Vorrichtung nach Anspruch 9, **dadurch gekennzeichnet, dass** die Potentialtrennung (34) als Opto-Koppler realisiert ist.

## Claims

1. Device for monitoring a burner (12), with at least one sensor (10) for detecting a flame of the burner (12), with an amplifier circuit (14) to which the signal from the sensor (10) is supplied, and with a voltage source (16) which supplies the sensor (10) and the amplifier circuit (14), an existing mains alternating voltage being provided as voltage source, **characterized in that** the sensor (10) and the amplifier circuit (14) are connected to the voltage source (16) via a complex voltage divider (20, 18), and **in that** both the sensor (10) and the amplifier circuit (14) are supplied with the alternating voltage which occurs at the complex voltage divider (20, 18).

2. Device according to Claim 1, **characterized in that** the sensor (10) and the amplifier circuit (14) are inserted between an impedance (20) connected to a first terminal (L) of the voltage source (16) and a resistor (18) connected to the second terminal (N) of the voltage source (16).

3. Device according to Claim 2, **characterized in that** the impedance (20) used is an ohmic resistor (48) and/or a capacitor (50).

4. Device according to Claim 3, **characterized in that** the capacitor is dimensioned such that, at the frequency of the mains alternating voltage, its reactance is at least approximately as high as the value of the resistor (18).

5. Device according to Claim 1, **characterized in that** the amplifier circuit contains at least one transistor (30B, 32).

6. Device according to Claim 5, **characterized in that** the transistor (30B) is a Darlington transistor.

7. Device according to Claim 2, **characterized in that** a capacitor (24) is inserted between the impedance (20) and the sensor (10).

8. Device according to Claim 1, **characterized in that** the amplifier circuit (14) contains a potential separation (34) on the output side.

9. Device according to Claim 8, **characterized in that** the potential separation (34) transmits half-waves of the mains alternating voltage.

10. Device according to Claim 9, **characterized in that** the potential separation (34) is implemented as an optocoupler.

## Revendications

1. Dispositif pour surveiller un brûleur (12) comprenant au moins un capteur (10) pour détecter la flamme du brûleur (12), un amplificateur (14) recevant le signal du capteur (10) et une source de tension (16) qui alimente le capteur (10) et l'amplificateur (14),
la source de tension étant la tension alternative du réseau,
**caractérisé en ce que**
le capteur (10) et l'amplificateur (14) sont reliés à la source de tension (16) par un diviseur de tension complexe (20, 18) et à la fois le capteur (10) et l'amplificateur (14) sont alimentés avec la tension alternative produite par le diviseur de tension complexe (20, 18).

2. Dispositif selon la revendication 1,
**caractérisé en ce que**
le capteur (10) et l'amplificateur (14) sont branchés entre une impédance (20) reliée à la première borne (L) de la source de tension (16) et une résistance (18) reliée à la seconde borne (M) de la source de tension (16).

3. Dispositif selon la revendication 2,
**caractérisé en ce que**
l'impédance (20) est une résistance ohmique (48) et/ou un condensateur (50).

4. Dispositif selon la revendication 3,
**caractérisé en ce que**
le condensateur est dimensionné pour que sa réactance à la fréquence de la tension alternative du réseau soit au moins sensiblement égale à la valeur de la résistance (18).

5. Dispositif selon la revendication 1,
**caractérisé en ce que**
l'amplificateur comporte au moins un transistor (30B, 32).

6. Dispositif selon la revendication 5,
**caractérisé en ce que**
le transistor (30B) est un transistor d'Arlington.

7. Dispositif selon la revendication 2,
**caractérisé par**
un condensateur (24) branché entre l'impédance (20) et le capteur (10).

8. Dispositif selon la revendication 1,
**caractérisé en ce que**
l'amplificateur (14) comporte en sortie un séparateur de tension (34).

9. Dispositif selon la revendication 8,
**caractérisé en ce que**
le séparateur de tension (34) transmet les demi-ondes de la tension alternative du réseau.

10. Dispositif selon la revendication 9,
**caractérisé en ce que**
le séparateur de tension (34) est réalisé par un coupleur optique.
